# EUROPÄISCHE PATENTSCHRIFT

(11) **EP 1 656 238 B1**
(45) Veröffentlichungstag und Bekanntmachung des Hinweises auf die Patenterteilung: **12.10.2016**
(21) Anmeldenummer: 04761870.7
(22) Anmeldetag: 16.08.2004
(51) Int. Cl.: B24B 21/06

(54) **VORRICHTUNGEN ZUR VERÄNDERUNG DER LAGE DER TASTELEMENTE-EINHEIT BEI SCHRÄGSTELLUNG EINES SEGMENTIERTEN SCHLEIFKISSENS UND STEUEREINHEIT ZU DESSEN ANSTEUERUNG**
DEVICES FOR ALTERING THE POSITION OF THE SCANNING ELEMENT UNIT ON INCLINED INSTALLATION OF A SEGMENTED GRINDING PLATEN AND CONTROLLER FOR CONTROL THEREOF
DISPOSITIFS PERMETTANT DE MODIFIER LA POSITION DE L'UNITE A ELEMENTS DE DETECTION EN CAS D'INCLINAISON D'UN COUSSIN A MEULER SEGMENTE ET UNITE DE COMMANDE DUDIT COUSSIN

(30) Priorität: 22.08.2003 CH 143703
(43) Veröffentlichungstag der Anmeldung: 17.05.2006
(73) Patentinhaber: KÜNDIG AG, CH-8620 Wetzikon (CH)
(72) Erfinder: KÜNDIG, Stephan, CH-8640 Rapperswil (CH)
(86) Internationale Anmeldenummer: PCT/CH2004/000509
(87) Internationale Veröffentlichungsnummer: WO 2005/018877

(56) Entgegenhaltungen:
- EP-A1- 1 542 830
- WO-A-02/02270
- DE-A- 1 921 566
- US-A- 4 527 359
- US-A- 4 601 134

## Beschreibung

Die vorliegende Erfindung bezieht sich auf das Gebiet der Bandschleif-Technik. Sie beschreibt die Veränderung der Lage der Tastelemente-Einheit oder der Segmente bei der Schrägstellung eines segmentierten Schleifkissens und die Steuereinheit zur individuellen Ansteuerung eines jeden einzelnen Segments bei der Schrägstellung dieses Schleifkissens.

Die Schrägstellung eines segmentierten Schleifkissens ist beschrieben im Patentantrag mit dem internationalen Aktenzeichen PCT/CH02/00415 und dem internationalen Anmeldedatum 22/07/2002.

Zur Illustration der vorliegenden Erfindung dienen:
- die Zeichnung 1 mit der Darstellung der Ausgangslage, nämlich der Anordnung eines segmentierten Schleifkissens mit den individuell ansteuerbaren Segmenten (11), den Schleifband-Umlenkwalzen (12 und 13), sowie den in Durchlaufrichtung (14) vor dem Kissen positionierten Tastelementen (15). d ist die Distanz zwischen den Tastelementen (15), s diejenigen zwischen den Segmenten (11). T₁, Tₙ sind ausgewählte Tastelemente und S₁, Sₙ die dazugehörigen Segmente.
- die Zeichnung 2 mit der Darstellung der gleichen Anordnung wie Zeichnung 1, allerdings nach Schwenkung des segmentierten Schleifkissens (11, 12, 13) um den Winkel α.
- die Zeichnung 3 mit einer Ausgangslage analog der Zeichnung 1, zusätzlich mit einer Hebel-Vorrichtung (16) für die Tastelemente (15), die gemäss Patentanspruch 1 bei Schwenkung des Schleifkissens deren seitliches Verschieben bewirkt.
- die Zeichnung 4 mit der gleichen Anordnung und Vorrichtung wie Zeichnung 3, jedoch nach erfolgter Schrägstellung des segmentierten Schleifkissens (11, 12, 13) um den Winkel α.
- die Zeichnung 5 mit der gleichen Anordnung und Vorrichtung wie Zeichnung 4, jedoch zusätzlich einer Scherenkonstruktion (17), welche gemäss Patentanspruch 2 die Abstände zwischen den Tastelementen (15) ausgleichen wird.
- die Zeichnung 6 zeigt eine Vorrichtung (18) im Parallelogramm-Aufbau, bei der die Tastelemente (15) parallel zu den Segmenten (12) mitgeschwenkt werden.
- die Zeichnung 7 mit der gleichen Anordnung und Vorrichtung wie Zeichnung 6 jedoch nach erfolgter Schrägstellung des segmentierten Schleifkissens (11, 12, 13) um den Winkel α.

Zum heutigen Stand der Technik gehört das Wissen um die Vorteile der Schrägstellung eines Bandschleifaggregates und der Kombinationen eines schrägstellbaren Bandschleifaggregates mit einem Segmentschleifkissen und/oder tiefen Schleifbandgeschwindigkeiten, wie sie im Patentantrag PCT/CH02/00415 mit Anmeldedatum 22/07/2002 ausgeführt werden. Das printif eines solchen segmentschlefkissens mit individuell alitivierbaren Druckelementen wird in der Patentschrift US 4 601 134 A (Heeseman Jurgen) von 22 Juli1986 beschrieben. Dadurch, dass sich bei Schrägstellung des Schleifkissens die Lage der Segmente (11) relativ zur Lage der Tastelemente (15) verändert, würde die durch die Tastelemente 15 ermittelten Werkstückeigenschaften jedoch nur noch unvollständig oder unrichtig an die entsprechenden Segmente (15) übermittelt, sofern diese Abweichungen nicht entsprechend beim Segmenteinsatz berücksichtigt werden. Zeichnung 1 zeigt die Situation bei geradem Schleifaggregat, bei welchem die Distanz d zwischen den Tastelementen mit der Distanz s zwischen den Segmenten übereinstimmt. Das Tastelement T₁ und das Segment S₁ liegen ebenso wie das Tastelement Tₙ und das Segment Sₙ in zum Durchlauf paralleler Linie. Bei Drehung der Segment-Reihe um den Winkel α, wie in Zeichnung 2 dargestellt, verkleinert sich die Distanz s gegenüber der Distanz d. Zudem liegen T₁ und S₁ sowie T₁ und Sₙ nicht mehr in Linie. Diese Abweichungen führen dazu, dass, wie erwähnt, der Einsatz der Segmente (12) nicht mehr mit der durch die Tastelemente (15) ermittelten Werkstückeigenschaften übereinstimmt.

Zur Korrektur solcher Abweichungen eignen sich folgende Vorrichtungen:
Zum einen Hebelvorrichtungen wie sie Zeichnung 3 zeigt oder auch ein Stellmotor, die der im wesentlichen die Tastelemente T₁ ... Tₙ wieder näherungsweise in Übereinstimmung mit den Segmenten S₁ ... Sₙ bringen.

Sollen zudem auch die Abweichungen aufgrund der veränderten Distanzen zwischen den Segmenten bei der Positionierung der Tastelemente mitberücksichtigt werden, kann die Vorrichtung gemäss Zeichnungen 3 und 4 um eine Scherenkonstruktion (17), wie sie Zeichnung 5 zeigt, ergänzt werden.

Eine etwas aufwändigere Konstruktion, die die Tastelemente T₁ ... Tₙ in Linie mit den Segmenten S₁ ... Sₙ belässt und so auch die in Zeichnung 2 gezeigten Distanzfehler vermeidet, zeigen die Zeichnungen 6 und 7 mit einer Schwenkvorrichtung (18) der Tastelementen-Reihe im Parallelogramm-Aufbau.

Für die Vorrichtungen gemäss Zeichnungen 3, 4, 5 gilt zudem, dass wegen der unterschiedlichen Distanzen der einzelnen Paare von Tastelementen (15) mit den zugehörigen Segmenten (12) die Ansteuerung spezifisch für jedes einzelne dieser Paare erfolgen muss und nicht wie bei der herkömmlichen Konstruktion beim Geradeschliff, wie sie in Zeichnung 1 und 2 gezeigt wird, oder bei der der Parallelogramm-Vorrichtung gemäss Zeichnung 6 und 7, für alle Tastelemente (15) und Segmente (12) einheitlich erfolgen kann. Die Ansteuerung der Segmente nach den durch die Tastelemente ermittelten Werkstückparametern erfolgt bei den Anordnungen gemäss Zeichnungen 3, 4, 5, durch eine speziell zu diesem Zweck programmierte elektronische Steuereinheit.

## Patentansprüche

1. Vorrichtung, **dadurch gekennzeichnet, dass** die vor einem segmentierten Schleifkissen (11, 12, 13) positionierten Tastelemente (15) bei einer Schrägstellung des Segmentkissens (11, 12, 13) nach Massgabe der Schrägstellung seitlich verschiebbar sind.

2. Vorrichtung gemäss Patentanspruch 1, **dadurch gekennzeichnet, dass** sich die Abstände zwischen den Tastelementen (15) resp. den Segmenten (11) nach Massgabe der Schrägstellung verändern lassen.

## Claims

1. Device (16) for the variation of the position of a unit of sensor elements belonging to a belt sanding apparatus, **characterized in that** the sensor elements (15) placed in front of the sanding pad (11, 12, 13) are adjustable in accordance with the inclination, when the segmented pad (11, 12, 13) is brought into an oblique position.

2. Device according to patent claim 1, **characterized in that** the differences between the sensor elements (15) resp. the segments (11) are adjustable in accordance with the inclination.

## Revendications

1. Dispositif (16) pour le changement de la postion de l'unite des éléments de palpage d'un apparail de ponçage à bande, **caractérisé en ce que** les éléments de palpage (15) placés devant un patin segmenté (11, 12, 13) peuvent être déplacés en function de l'inclinaison, quand le patin segmenté (11, 12, 13) est mis dans une position oblique.

2. Dispostif selon la revendication de brevet 1, **caractérisé en ce que** les distances entre les éléments de palpage (15), resp. les segments (11) peuvent être adaptées en fonction de l'inclinaison.
